# FASCICULE DE BREVET EUROPEEN

(11) **EP 1 138 884 B1**
(45) Date de publication et mention de la délivrance du brevet: **30.01.2019**
(21) Numéro de dépôt: 01400292.7
(22) Date de dépôt: 06.02.2001
(51) Int. Cl.: F01L 9/04

(54) **Procédé de commande de l'ouverture préalable d'une soupape d'échappement pour un moteur à distribution électromécanique**
Verfahren zum Voröffnen eines Auslassventils für einen Motor mit einem elektromechanischen Ventilmechanismus
Method for the pilot opening of an exhaust gas valve of an engine with an electromechanical valve mechanism

(30) Priorité: 07.02.2000 FR 0001492
(43) Date de publication de la demande: 04.10.2001
(73) Titulaire: PSA Automobiles SA, 78300 Poissy (FR)
(72) Inventeur: Morin, Cédric, 94270 Kremlin-Bicetre (FR)
(74) Mandataire: Ménès, Catherine

(56) Documents cités:
- EP-A- 0 471 614
- EP-A1- 0 810 350
- DE-A- 3 403 242
- DE-A- 19 733 140
- DE-A- 19 810 609
- US-A- 5 129 369
- US-A- 5 765 513

## Description

La présente invention est relative à un procédé de commande de l'ouverture d'une soupape d'échappement pour un moteur à distribution électromécanique.

La mise en oeuvre d'un actionneur électromécanique pour provoquer les mouvements d'ouverture et de fermeture des soupapes dans un moteur à combustion interne, afin de réaliser l'admission et/ou l'échappement des produits de combustion dans les cylindres de ce moteur, constitue une technologie particulièrement bien adaptée, permettant d'obtenir des gains significatifs en ce qui concerne la consommation en carburant du moteur et ses performances, en réduisant en outre la pollution par les gaz brûlés rejetés dans l'atmosphère.

De tels actionneurs électromécaniques permettent en particulier d'obtenir un ajustement variable des angles, c'est-à-dire des instants d'ouverture et de fermeture de chaque soupape en fonction des conditions d'utilisation du moteur, notamment pour optimiser le rendement énergétique de celui-ci.

Un tel actionneur est divulgué par le document EP0810350 A1.

Il est également connu d'utiliser, de façon plus perfectionnée pour constituer un tel actionneur, un ensemble électromagnétique associé à chaque tige de soupape.

De manière résumée à ses éléments essentiels, cet ensemble comporte, associés à la tige de soupape, un ou plusieurs enroulements électromagnétiques définissant un entrefer dont la distance est sensiblement égale à la course de la tête de la soupape, la tige étant solidaire d'un plateau transversal en matériau magnétique, logé dans l'entrefer, de sorte que, selon le courant qui traverse le ou les enroulements, ce plateau soit attiré d'un côté ou de l'autre, de sorte que la soupape passe de sa position d'ouverture à celle de sa fermeture, le plateau oscillant de part et d'autre d'une position d'équilibre intermédiaire.

On notera que, le plus souvent, la soupape est commandée par deux électroaimants. Cependant, on connaît des systèmes permettant d'obtenir le même résultat avec un seul enroulement, grâce à une géométrie particulière de l'armature de l'électroaimant correspondant.

La tige de soupape est également associée à des ressorts travaillant respectivement et simultanément en compression et en extension ou vice versa selon le cas, en particulier selon le sens de déplacement de cette tige de soupape, à l'ouverture ou à la fermeture, l'effet de ces ressorts s'ajoutant à celui de la force d'attraction électromagnétique exercée sur le plateau transversal.

En jouant sur l'intensité du courant dans le ou les enroulements, on peut ainsi, de manière simple, ajuster la vitesse de la tige de soupape dans sa course et la faire varier en fonction des besoins.

Les Figures la, 1b et 1c illustrent schématiquement un dispositif connu de ce genre.

Sur ces figures, qui représentent en élévation le dispositif de commande précité, la référence 1 désigne une tige illustrée en position verticale qui comporte à son extrémité inférieure une tête de soupape 2 et à son extrémité opposée une portée d'appui 3 pour un ressort 4, monté entre cette portée et une butée fixe 5.

La tige 1 comporte du côté de la tête de soupape 2 une autre portée d'appui 6 pour un second ressort 7, monté entre cette portée et un guide fixe 8 présentant un alésage traversant 9 dans lequel coulisse, selon un mouvement de va-et-vient, l'extrémité correspondante de la tige 1.

Cette tige est par ailleurs équipée, entre les portées d'appui 3 et 6 des ressorts 4 et 7, d'un plateau transversal 10 qui, si la tige est verticale, s'étend horizontalement, ce plateau étant monté dans un entrefer 11 ménagé entre deux électroaimants, respectivement 12 et 13, chacun de ces électroaimants comportant une culasse 14 en matériau magnétique et un enroulement électrique 15, de sorte que le passage d'un courant dans les enroulements des deux électroaimants provoque sur le plateau 10 un effet d'attraction par l'un de ces électroaimants et de répulsion par l'autre, la tête de soupape 2 oscillant ainsi entre deux positions où le plateau est au contact de l'un ou de l'autre des électroaimants.

La Figure la illustre la position d'équilibre de l'ensemble ainsi envisagé, dans laquelle le plateau 10 est sensiblement au milieu de l'entrefer 11 entre les deux électroaimants 12 et 13, la Figure 1b représentant la position où ce plateau s'est déplacé pour être au contact de l'électroaimant 12 et la Figure 1c celle où, à l'inverse, le plateau est appliqué contre l'électroaimant 13 .

Au cours des déplacements du plateau 10, de part et d'autre de sa position d'équilibre intermédiaire, les ressorts 4 et 7 se sont respectivement contractés ou étirés, ou inversement, les deux positions atteintes par la tête de soupape, représentées sur les figures 1b et 1c, correspondant pour la première à celle où la soupape est supposée fermée en s'appliquant sur un siège (non représenté) et pour la seconde à celle où la soupape est ouverte.

Le fonctionnement d'un tel ensemble actionneur est relativement simple, les moyens nécessaires pour faire osciller le plateau 10 porté par la tige 1 de part et d'autre de sa position d'équilibre ne présentant pas de difficultés majeures pour être réalisés industriellement.

D'autres perfectionnements à ce dispositif connu ont été par ailleurs décrits et revendiqués dans la demande de brevet français n° 99 09618 du 23 juillet 1999 pour un "Dispositif de contrôle et de limitation d'impact pour un actionneur électromécanique", et également dans la demande 00 01321 du 2 février 2000 pour un "Dispositif pour contrôler et réduire la vitesse d'impact d'un actionneur électromécanique", l'une et l'autre au nom de la demanderesse, en vue notamment de limiter le bruit créé par le plateau qui est accéléré en fin de course et qui présente de ce fait, au moment de l'impact final sur l'électroaimant lorsque la soupape s'ouvre ou se ferme, une vitesse relativement élevée.

Mais si ces réalisations d'un actionneur électromécanique sont satisfaisantes pour atteindre le but plus spécialement visé lorsqu'il s'agit d'une soupape d'admission, en particulier pour obtenir le maintien de cette soupape dans ses positions extrêmes, ouverte ou fermée, grâce à la fourniture à l'électroaimant de l'énergie nécessaire pour assurer la compensation des frottements du mécanisme, elles se heurtent à un inconvénient lorsqu'il s'agit de commander une soupape d'échappement.

En effet, pour ouvrir celle-ci, il est nécessaire de lutter contre la pression des gaz brûlés dans le cylindre, qui produisent un effort sur la soupape et la ralentissent de manière d'autant plus importante que cette pression est plus élevée, donc que le couple délivré par le moteur est plus important.

Il en résulte que le travail mécanique à fournir par l'électroaimant pour permettre la capture, c'est-à-dire l'immobilisation en position extrême ouverte de la tête de la soupape, augmente proportionnellement à la pression des gaz. Or, le seul moyen d'augmenter ce travail est de produire un effort plus important pendant un temps plus long, ce qui revient à accroître le courant dans l'enroulement de l'électroaimant.

Il en résulte également que la puissance consommée par cet enroulement augmente rapidement avec la pression des gaz dans le cylindre du moteur, ce qui a des conséquences immédiates sur l'importance des moyens à mettre en oeuvre pour assurer le refroidissement de cet enroulement et conduit à une consommation électrique plus élevée et à un coût de fabrication également plus important.

Enfin, on peut souligner que le travail mécanique que l'actionneur est susceptible de fournir n'est pas illimité, ce qui restreint en partie le domaine de fonctionnement du moteur.

Diverses solutions ont déjà été proposées pour atténuer les inconvénients ainsi exposés, ces solutions visant à augmenter la taille de l'actionneur, avec comme corollaire un accroissement du refroidissement nécessaire, ou inversement, à diminuer la dimension des soupapes d'échappement pour réduire les efforts dûs à la pression du gaz, ce qui s'effectue au détriment des performances du moteur.

Il est ainsi connu du US-A-5 129 369 d'utiliser une soupape d'échappement auxiliaire de plus petite dimension que la soupape principale afin de permettre son ouverture pour commencer à dégazer la chambre de combustion et simplifier l'ouverture de la soupape principale.

Il est aussi connu de DE 197 33 140 d'équiper les ressorts de soupape électromagnétique de moyens contrôlés par le contrôle moteur pour ajuster la prétension du ressort qui force la valve en position d'ouverture, permettant ainsi de réduire la force nécessaire pour provoquer cette ouverture.

Ces équipements ont pour inconvénient d'augmenter le prix de revient.

On peut également créer une dissymétrie dans la répartition et la forme des soupapes d'échappement afin de pouvoir ouvrir plus facilement une petite soupape, puis une soupape plus importante pour conserver la section efficace de passage des gaz. Toutefois, cette solution amène à modifier la forme de la chambre de combustion et à accroître la masse des pistons pour pouvoir y ménager les embrèvements nécessaires, ce qui là encore augmente le prix de revient.

La présente invention a pour objet un procédé de commande d'ouverture d'une soupape d'échappement à l'aide d'un actionneur électromécanique du genre décrit ci-dessus, qui pallie ces inconvénients.

Selon l'invention, le procédé de commande considéré, pour l'ouverture d'une soupape d'échappement soumise en permanence à l'effet d'un ressort de poussée, se caractérise en ce qu'avant de procéder à une ouverture complète de la soupape en attirant le plateau dans une position finale correspondant à l'ouverture de la soupape, on ouvre cette soupape ou une autre soupape du même cylindre sous alimente le ou les électroaimants pour amener et capturer la soupape en position de pleine ouverture : bien que du gaz ait commencé à s'échapper, la pression reste relativement élevée, ce qui provoque les inconvénients mentionnés ci-dessus.
l'action des seuls ressorts, pendant une phase dite pilote pendant laquelle on réalise ainsi une phase de décompression du gaz dans le cylindre

Selon l'art antérieur, l'ouverture de la soupape d'échappement se fait d'abord sous l'action des seuls ressorts, puis on alimente le ou les électroaimants pour amener et capturer la soupape en position de pleine ouverture : bien que du gaz ait commencé à s'échapper, la pression reste relativement élevée, ce qui provoque les inconvénients mentionnés ci-dessus.

Selon l'invention, on réalise d'abord une ouverture pilote au cours de laquelle la soupape s'ouvre et se ferme sous l'action des seuls ressorts, puis une ouverture dite "ouverture principale" qui se déroule pratiquement comme les ouvertures classiques, avec cette fois capture de la soupape en position de pleine ouverture.

Ainsi, lors de l'ouverture pilote, la soupape n'atteint pas sa position de pleine ouverture et n'est pas capturée dans cette position. Cependant, les gaz s'échappant pendant toute la durée de l'ouverture pilote, puis au début de l'ouverture principale, la pression résiduelle est beaucoup plus faible que dans l'art antérieur lorsqu'on alimente l'électroaimant et la consommation d'énergie est plus faible.

Le procédé selon l'invention n'exige donc pour sa mise en oeuvre qu'une très faible dépense d'énergie globale, le travail mécanique absorbé par les gaz dans le cylindre étant minimal et en partie compensé par le fait que, lors de l'ouverture pilote, on n'alimente pas l'électroaimant pour capturer la soupape en position ouverte.

Il n'est donc plus nécessaire de surdimensionner l'actionneur ou d'accroître l'intensité du courant dans l'enroulement, du fait de la réduction de l'effort résistant dû aux gaz, en raison de la décompression créée dans le cylindre.

Dans un mode de réalisation préféré de l'invention, l'ouverture pilote de la soupape d'échappement est obtenue exclusivement par le ressort de l'actionneur.

Selon diverses variantes, l'ouverture pilote puis l'ouverture principale sont réalisées sur la même soupape d'échappement ou bien ces ouvertures sont effectuées sur deux soupapes différentes du même cylindre. Si des soupapes différentes sont utilisées, l'ouverture pilote et l'ouverture principale peuvent être réalisées alternativement, d'un cycle sur l'autre, sur une même soupape d'échappement afin de répartir la dissipation thermique.

Si la même soupape est utilisée pour réaliser l'ouverture pilote et l'ouverture principale, il n'est pas indispensable, selon une autre caractéristique du procédé de l'invention, de capturer cette soupape en position de fermeture entre les deux ouvertures, mais seulement d'alimenter l'enroulement pendant une fraction de temps juste nécessaire pour entretenir une oscillation de la soupape, suffisante pour réaliser l'ouverture principale : il suffit de lui redonner de la vitesse, au cours de son mouvement de retour, sans atteindre nécessairement la position de fermeture, mais une position où, si on coupe le courant, les ressorts l'entraînent à nouveau dans le sens de l'ouverture.

Dans le cas où deux soupapes différentes sont utilisées, l'ouverture principale peut être réalisée avant ou après la fin de l'ouverture pilote.

L'invention sera mieux comprise à l'aide de l'exemple de mise en oeuvre du procédé de l'invention, schématisé par le diagramme illustré sur la Figure 2 du dessin annexé, qui porte en abscisses une échelle de temps, et qui représente en ordonnées, à la fois la pression du gaz dans le cylindre et la position de la ou des soupapes d'échappement.

On voit ainsi que lors de l'ouverture pilote, schématisée par la courbe (a), la pression des gaz dans le cylindre, représentée par la courbe (b), chute rapidement, permettant de réaliser dans les conditions mentionnées plus haut l'ouverture principale de la même ou d'une soupape différente, cette ouverture principale correspondant à la courbe (c).

Bien entendu, ce diagramme ne correspond qu'à un mode de réalisation particulier et se différencie nécessairement d'une variante à l'autre, le recoupement ces courbes (a) et (c) pouvant être différent.

Dans le cas où le moteur comporte plusieurs soupapes d'échappement pour chaque cylindre, lorsque ces soupapes réalisent alternativement l'ouverture pilote et l'ouverture principale, l'énergie moyenne dissipée dans les enroulements des actionneurs correspondants, nécessaire à la commande de la soupape réalisant l'ouverture principale, est moitié de celle qui correspond à la solution utilisant une soupape unique, en permanence dédiée à cette ouverture principale.

Dans tous les cas, l'énergie nécessaire est notablement plus faible que dans la solution classique, ce qui réduit l'effort à vaincre du fait des gaz d'échappement, restreint considérablement la consommation électrique nécessaire et l'échauffement des actionneurs, ces trois facteurs permettant de limiter l'encombrement, le poids et le coût du mécanisme, en simplifiant en outre son implantation dans la culasse.

## Revendications

1. Procédé de commande de l'ouverture complète d'une soupape d'échappement du gaz de combustion d'un cylindre d'un moteur à combustion interne, ce cylindre comportant une ou plusieurs soupapes d'échappement, l'ouverture de chaque soupape étant commandée au moyen d'un actionneur électromécanique comportant une tige de commande (1) portant un plateau transversal (10) se déplaçant dans un entrefer (11) délimité par deux électroaimants (12, 13) attirant alternativement le plateau en combinaison avec un effort créé par des ressorts antagonistes (4, 7) agissant sur la tige, le plateau se déplaçant de façon oscillante à partir d'une position d'équilibre intermédiaire pendant laquelle il est soumis aux seuls efforts des ressorts antagonistes et deux positions finales dans lesquelles la soupape est en position fermée ou ouverte, et dans lesquelles le plateau entre en contact avec un électroaimant, **caractérisé en ce qu'**avant de procéder à ladite ouverture complète de ladite soupape en attirant le plateau dans une position finale correspondant à l'ouverture de la soupape, on ouvre une soupape d'échappement de ce cylindre sous l'action des seuls efforts des ressorts, dans une phase dite d'ouverture pilote pendant laquelle on réalise ainsi une phase de décompression du gaz dans le cylindre.

2. Procédé selon la revendication 1, **caractérisé en ce que** la soupape ouverte pendant la phase d'ouverture pilote n'atteint pas sa position finale de pleine ouverture.

3. Procédé selon la revendication 1 ou la revendication 2, **caractérisé en ce que** l'ouverture pilote puis l'ouverture principale sont réalisées sur la même soupape d'échappement.

4. Procédé selon la revendication 1 ou la revendication 2, le cylindre comportant plusieurs soupapes d'échappement, **caractérisé en ce que** l'ouverture pilote puis l'ouverture principale sont réalisées sur deux soupapes différentes du même cylindre.

5. Procédé selon la revendication 3, **caractérisé en ce qu'**on alimente l'enroulement de l'électroaimant pendant une fraction de temps juste nécessaire pour entretenir une oscillation de la soupape, suffisante pour réaliser l'ouverture principale.

6. Procédé selon la revendication 4, **caractérisé en ce que** l'ouverture principale est réalisée avant la fin de l'ouverture pilote.

7. Procédé selon l'une quelconque des revendications 1 à 6, **caractérisé en ce que** l'ouverture principale est réalisée après la fin de l'ouverture pilote.

8. Mise en oeuvre du procédé selon l'une quelconque des revendications précédentes à la commande de deux soupapes d'échappement d'un cylindre d'un moteur, dans laquelle les soupapes réalisent alternativement, d'un cycle sur l'autre, l'ouverture pilote et l'ouverture principale.

## Patentansprüche

1. Verfahren zur Steuerung des vollständigen Öffnens eines Auslassventils des Verbrennungsgases eines Zylinders eines Verbrennungsmotors, wobei dieser Zylinder ein oder mehrere Auslassventile umfasst, wobei das Öffnen jedes Ventils mit Hilfe eines elektromechanischen Aktuators gesteuert wird, umfassend eine Steuerstange (1), die eine Querplatte (10) trägt, die sich in einem Luftspalt (11) verlagert, der von zwei Elektromagneten (12, 13) begrenzt ist, die alternativ die Platte in Kombination mit einer Kraft, die von auf die Stange einwirkenden antagonistischen Federn (4, 7) erzeugt wird, anziehen, wobei sich die Platte schwingend von einer Zwischenausgleichsposition, während der sie nur den Kräften der antagonistischen Federn ausgesetzt ist, und zwei Endpositionen verlagert, in denen das Ventil in geschlossener oder offener Position ist, und in denen die Platte mit einem Elektromagneten in Kontakt kommt, **dadurch gekennzeichnet, dass** vor dem vollständigen Öffnen des Ventils durch Anziehen der Platte in eine Endposition entsprechend dem Öffnen des Ventils ein Auslassventil dieses Zylinders nur unter der Wirkung der Kräfte der Federn in einer sogenannten Pilotöffnungsphase geöffnet wird, während der somit eine Dekompressionsphase des Gases im Zylinder erfolgt.

2. Verfahren nach Anspruch 1, **dadurch gekennzeichnet, dass** das während der Pilotöffnungsphase geöffnete Ventil seine Endposition der vollständigen Öffnung nicht erreicht.

3. Verfahren nach Anspruch 1 oder Anspruch 2, **dadurch gekennzeichnet, dass** die Pilotöffnung, dann die Hauptöffnung auf demselben Auslassventil erfolgen.

4. Verfahren nach Anspruch 1 oder Anspruch 2, wobei der Zylinder mehrere Auslassventile umfasst, **dadurch gekennzeichnet, dass** die Pilotöffnung, dann die Hauptöffnung an zwei unterschiedlichen Ventilen desselben Zylinders erfolgen.

5. Verfahren nach Anspruch 3, **dadurch gekennzeichnet, dass** die Wicklung des Elektromagneten während eines Zeitbruchteils, der gerade notwendig ist, um eine Schwingung des Ventils aufrechtzuerhalten, und der ausreichend ist, um die Hauptöffnung durchzuführen, gespeist wird.

6. Verfahren nach Anspruch 4, **dadurch gekennzeichnet, dass** die Hauptöffnung vor dem Ende der Pilotöffnung erfolgt.

7. Verfahren nach einem der Ansprüche 1 bis 6, **dadurch gekennzeichnet, dass** die Hauptöffnung nach dem Ende der Pilotöffnung erfolgt.

8. Einsatz des Verfahrens nach einem der vorhergehenden Ansprüche zur Steuerung von zwei Auslassventilen eines Zylinders eines Motors, bei dem die Ventile alternativ von einem Zyklus zum anderen die Pilotöffnung und die Hauptöffnung durchführen.

## Claims

1. A method for controlling the complete opening of an exhaust valve of the combustion gas of a cylinder of an internal combustion engine, this cylinder comprising one or several exhaust valves, the opening of each valve being controlled by means of an electromechanical actuator comprising a control rod (1) carrying a transverse plate (10) moving in an air gap (11) delimited by two electromagnets (12, 13) alternately attracting the plate in combination with a force created by torque springs (4, 7) acting on the rod, the plate moving in an oscillating manner from an intermediate balanced position, during which it is subjected solely to the forces of the torque springs, and two final positions in which the valve is in closed or open position, and in which the plate comes in contact with an electromagnet, **characterized in that** before proceeding to said complete opening of said valve by attracting the plate in a final position corresponding to the opening of the valve, an exhaust valve of this cylinder is opened under the action of solely the forces of the springs, in a phase designated as pilot opening, during which a decompression phase of the gas in the cylinder is thus carried out.

2. The method according to Claim 1, **characterized in that** the open valve during the pilot opening phase does not reach its final position of full opening.

3. The method according to Claim 1 or Claim 2, **characterized in that** the pilot opening then the principal opening are carried out on the same exhaust valve.

4. The method according to Claim 1 or Claim 2, the cylinder comprising several exhaust valves, **characterized in that** the pilot opening then the principal opening are carried out on two different valves of the same cylinder.

5. The method according to Claim 3, **characterized in that** the winding of the electromagnet is energized during a fraction of time just necessary to maintain an oscillation of the valve, sufficient to carry out the principal opening.

6. The method according to Claim 4, **characterized in that** the principal opening is carried out before the end of the pilot opening.

7. The method according to any one of Claims 1 to 6, **characterized in that** the principal opening is carried out after the end of the pilot opening.

8. An implementation of the method according to any one of the preceding claims at the control of two exhaust valves of a cylinder of an engine, in which the valves realize alternately, from one cycle to the other, the pilot opening and the principal opening.
